# FASCICULE DE BREVET EUROPEEN

(11) **EP 0 822 297 B1**
(45) Date de publication et mention de la délivrance du brevet: **19.09.2001**
(21) Numéro de dépôt: 97420138.6
(22) Date de dépôt: 30.07.1997
(51) Int. Cl.: E02D 29/14

(54) **Dispositif de couronnement pour coffret de branchement enterre**
Deckel für unterirdisches Gehäuse
Cover for underground chamber

(30) Priorité: 01.08.1996 FR 9609914
(43) Date de publication de la demande: 04.02.1998
(73) Titulaire: MECELEC INDUSTRIES, F-07300 Tournon sur Rhône (FR)
(72) Inventeur: Senebier, Claude, 26000 Valence (FR); Sage, Michel, 07300 Tournon Sur Rhone (FR)
(74) Mandataire: Myon, Gérard Jean-Pierre

(56) Documents cités:
- EP-A- 0 698 692
- FR-A- 2 597 900
- US-A- 1 940 924
- US-A- 5 525 006

## Description

L'invention a trait à un dispositif de couronnement pour un coffret de branchement et/ou de raccordement enterré.

Un tel coffret peut contenir un équipement de sécurité ou de branchement électrique, à eau ou à gaz destiné à contrôler ou à mesurer la consommation en courant, en eau ou en gaz d'un local industriel ou d'une habitation. Lorsqu'un tel coffret est enterré, il doit demeurer accessible afin de permettre la manoeuvre de l'équipement ou son entretien. Par ailleurs, le coffret doit être recouvert par un dispositif de couronnement afin de permettre le passage des piétons ou des véhicules sur le sol dans lequel il est enterré.

Les dispositifs de couronnement connus de l'art antérieur comprennent généralement un cadre fixé dans le sol et un couvercle mobile par rapport à ce cadre. Le cadre s'étend sur une profondeur de l'ordre de 300 mm et repose, par sa partie inférieure, sur une semelle en béton formant assise. Cette semelle en béton possède une épaisseur propre de l'ordre de 100 mm. La partie inférieure de la semelle en béton nécessaire avec les dispositifs de l'art antérieur est donc située à une profondeur avoisinant 400 mm, cette profondeur étant sensiblement la même que celle des conduits de fluides ou des câbles électriques entrant ou sortant du coffret.

Lorsque le dispositif de couronnement subit une charge excessive, par exemple au passage d'un poids lourd, le dispositif de couronnement est déplacé vers le bas, ce qui repousse la semelle en béton et peut résulter dans le sectionnement d'un conduit de fluide ou d'un câble électrique, et peut s'avérer dangereux car une fuite de fluide ou un court-circuit électrique est ainsi généré.

Par le document US-A-5,525,006, on connaît un dispositif de protection d'une source réalisé en matériau thermoplastique. Compte tenu de la nature du matériau utilisé pour sa réalisation, ce dispositif ne présente pas des caractéristiques mécaniques permettant son implantation dans une chaussée car il ne peut pas supporter des charges importantes. De plus, on sait que les caractéristiques mécaniques d'un matériau thermoplastique sont variables en fonction de la température ambiante, de sorte que la résistance à une charge verticale d'un tel dispositif est différente en fonction des conditions climatiques. L'utilisation d'un matériau thermoplastique pour la réalisation d'un dispositif de couronnement destiné à être implanté sur une chaussée n'est donc pas appropriée.

L'invention vise à résoudre ces problèmes et, plus spécifiquement, à fournir un dispositif de couronnement pour un coffret de branchement apte à supporter des charges verticales importantes tout en étant léger et en permettant sa mise en place sur une assise rigide qui peut être suffisamment éloignée des conduits de fluides ou des câbles électriques entrant ou sortant du coffret, de telle sorte que, même en cas de déplacement de cette assise dû à une surcharge ponctuelle, le danger de sectionnement de ces conduits ou câbles est minime, voire nul.

Dans cet esprit, l'invention concerne un dispositif de couronnement pour coffret de branchement enterré comprenant un cadre fixé sur le sol et un couvercle mobile par rapport audit cadre, caractérisé en ce que ledit cadre est réalisé en matériau composite à base de résine thermodurcissable chargée en fibres de renfort, ledit cadre étant constitué de deux demi-coques rigidement assemblées et comprenant chacune une section sensiblement tronconique et une collerette supérieure en forme de L s'étendant radialement vers l'extérieur apte à définir une surface d'appui sur une assise rigide, ladite partie sensiblement tronconique s'étendant substantiellement en dessous de ladite assise rigide.

L'utilisation d'un matériau thermodurcissable permet d'obtenir un dispositif de couronnement qui est léger et présente de bonnes caractéristiques mécaniques sur une large plage de températures. Comme le matériau de moulage utilisé pour la réalisation de pièces en matériau thermodurcissable est un fluide visqueux, son introduction et sa répartition à l'intérieur d'un moule doivent être effectuées avec soin pour éviter les défauts de compression et/ou la formation de bulles qui nuisent aux propriétés mécaniques de l'objet moulé. Le fait que le dispositif de l'invention comprend un cadre formé de deux demi-coques permet de mouler ces demi-coques à plat, c'est-à-dire dans un moule pourvu d'un poinçon et d'une matrice qui se déplacent l'un par rapport à l'autre, perpendiculairement à l'axe de révolution de ces demi-coques. En d'autres termes, la division du cadre en deux demi-coques, permet l'utilisation d'un matériau thermodurcissable pour sa fabrication.

En outre, même en cas de déplacement de l'assise rigide dû à une surcharge sur le couvercle, la partie inférieure de celle-ci ne risque pas de sectionner les câbles ou conduits situés en dessous d'elle. En effet, la structure du cadre du dispositif de couronnement de l'invention permet de disposer la couche de béton formant l'assise rigide entre environ 50 et 150 mm sous la surface du sol, alors que les câbles ou conduits d'alimentation du compteur sont disposés à environ 400 mm sous le sol. Ainsi, une fonction supplémentaire du dispositif de couronnement est atteinte avec l'invention, cette fonction consistant à découpler mécaniquement le coffret et les instruments qu'il contient des contraintes pouvant être générées au niveau du sol. On évite ainsi tout danger de sectionnement des câbles ou conduits par un effet "guillotine".

Selon un premier aspect avantageux de l'invention, le cadre et/ou le couvercle sont réalisés en résine polyester chargée en fibres de verre. Ce type de matériau thermodurcissable présente l'avantage d'avoir un prix de revient intéressant et des conditions de moulage pouvant être mises en oeuvre industriellement grâce à des techniques connues. D'autres matériaux thermodurcissables tels que des vinylesters, des époydes, etc... peuvent également être utilisés.

Selon un premier mode de réalisation de l'invention, la collerette supérieure présente une concavité tournée vers le couvercle, cette collerette étant apte à recevoir le bord périphérique du couvercle. Dans ce cas, la surface d'appui sur l'assise rigide est formée par une surface externe de la collerette en forme de L.

Selon un autre mode de réalisation de l'invention, la collerette supérieure présente une concavité tournée vers l'assise rigide. Dans ce cas, un effort vertical exercé sur le dispositif de l'invention résulte dans un effort sur la collerette en L tendant à augmenter l'angle d'ouverture de cette collerette en L, ce qui peut être contrebalancé par des dispositions constructives telles que des nervures.

Selon un autre aspect avantageux de l'invention, le dispositif comprend une nervure radiale externe d'immobilisation apte à être logée dans l'assise rigide lors de la mise en place du dispositif de couronnement. Cette nervure radiale externe contribue de façon supplémentaire au maintien du dispositif de couronnement par rapport à l'assise rigide.

Selon un autre aspect avantageux de l'invention, la nervure radiale externe d'immobilisation est disposée à un niveau inférieur à celui de la surface d'appui du couvercle sur le cadre. Grâce à cette construction, un effort vertical dirigé vers le bas exercé sur le couvercle résulte dans un effort de compression de la zone du cadre comprise entre la surface d'appui du couvercle et la nervure radiale externe. Un tel effort est facilement absorbé par le matériau thermodurcissable constituant le cadre, tel que la résine polyester dont il est connu qu'elle a un très bon comportement en compression.

Selon un autre aspect avantageux de l'invention, l'arête de raccordement des deux demi-coques présente un décrochement, une languette d'une demi-coque pénétrant dans un logement de l'autre demi-coque. Grâce à cet aspect de l'invention, les demi-coques sont immobilisées l'une par rapport à l'autre par coopération de formes, ce qui permet à leur assemblage de résister à un effort vertical important.

Selon un autre aspect particulièrement avantageux de l'invention, le cadre comprend des nervures de rigidification de la collerette s'étendant entre la surface externe de la partie sensiblement tronconique ou d'une partie cylindrique du cadre d'une part, et la surface d'appui d'autre part, de sorte que la géométrie et le positionnement de la surface d'appui sont conservés, y compris en cas de charge importante du dispositif de couronnement.

L'invention sera mieux comprise et d'autres avantages de celle-ci apparaîtront plus clairement à la lumière de la description qui va suivre de trois modes de réalisation d'un dispositif de couronnement pour coffret de branchement enterré conformes à son principe, donnée uniquement à titre d'exemple et faite en référence aux dessins annexés dans lesquels :
- la figure 1 est un schéma de principe de l'installation d'un coffret enterré au moyen d'un dispositif de couronnement conforme à l'invention ;
- la figure 2 est une vue en perspective éclatée du dispositif de couronnement de la figure 1 ;
- la figure 3 est une vue analogue à la figure 1 pour un second mode de réalisation d'un dispositif de couronnement conforme à l'invention ;
- la figure 4 est une coupe partielle de principe d'un dispositif de couronnement conforme à un troisième mode de réalisation de l'invention et
- la figure 5 est une vue en élévation du dispositif de la figure 4.

Tel que représenté à la figure 1, un coffret enterré 1 contient un équipement 2 alimenté en fluide, par exemple en gaz ou en eau, au moyen de deux conduits 3 et 4. Les conduits 3 et 4 sont enterrés à une profondeur H de l'ordre de 400 mm. A proximité de la surface du sol S est prévu un dispositif de couronnement comprenant un cadre 5 fixé dans le sol et un couvercle 6 mobile par rapport à ce cadre et pourvu d'un système de verrouillage 7 constitué par une vis de blocage d'une came 8.

Le cadre 5 comprend une section sensiblement tronconique 51 et une collerette supérieure 52 en forme de L. La collerette 52 s'étend radialement vers l'extérieur et définit, sur sa face externe, une surface d'appui 53 s'étendant sensiblement perpendiculairement à l'axe principal XX' de l'ensemble formé par le coffret et son dispositif de couronnement qui sont à symétrie de révolution. Lors de la mise en place du dispositif de couronnement, on prévoit qu'une assise 10 rigide est installée à proximité du bord supérieur du cadre 5. Cette assise peut être réalisée en béton et coulée lorsque le dispositif de couronnement est en place. L'assise 10 peut alors être recouverte d'une couche de finition 11, par exemple réalisée en asphalte.

On peut noter que l'ensemble du trou qui a été dégagé pour la mise en place du coffret 1 a été, préalablement à la mise en place de l'assise 10, comblé par un volume 12 de matériau meuble, tel que du sable éventuellement tassé. Ainsi, lorsque le dispositif de couronnement est en place, la surface 53 est en appui sur l'assise 10 alors que la partie tronconique 51 s'étend substantiellement en dessous de l'assise rigide.

Grâce à cette construction, un effort de poussée vers le bas dû, par exemple, au poids d'un véhicule roulant sur le dispositif de couronnement, est transmis par la collerette 52 à l'assise 10 qui peut exercer une force de réaction équivalente.

Lorsqu'un effort d'amplitude anormalement élevée est exercé sur le dispositif de couronnement, il est possible que l'assise 10 soit déplacée vers le bas. Elle écrase alors le matelas de sable 12 mais compte tenu de la distance entre sa surface inférieure et les conduits 3 et 4, elle ne risque pas de sectionner l'un de ceux-ci.

La structure du dispositif de couronnement apparaît plus clairement à la figure 2. Le cadre 5 est constitué de deux demi-coques 54 et 55, assemblées par tout moyen approprié tel que des boulons, une soudure, des pions, etc...

Le cadre 5 et le couvercle ou tampon 6 sont réalisés en matériau plastique composite à base de résine thermodurcissable chargée en fibres de renfort et, notamment, en résine polyester chargée en fibres de verre, ce qui permet d'obtenir un dispositif léger et présentant de bonnes propriétés mécaniques et facilite sa mise en place par un opérateur. Dans ce cas, on peut aussi prévoir que le raccordement des deux demi-coques 54 et 55 est effectué par collage. Il serait également possible, pour des raisons économiques, de prévoir que le tambour 6 est réalisé en fonte. En effet, le poids du couvercle n'est pas gênant lors de la mise en place du dispositif car le couvercle est alors retiré du cadre 5.

Le fait de réaliser le dispositif de couronnement en matériau thermodurcissable composite permet même de l'alléger sensiblement tout en augmentant ses propriétés de résistance mécanique. En effet, un dispositif de couronnement réalisé en fonte et apte à supporter une charge de 25 tonnes a un poids de l'ordre de 50 kilogrammes alors qu'un dispositif de couronnement réalisé en matériau composite apte à résister à une charge de 25 tonnes a un poids d'environ 10 kilogrammes.

Le fait que le cadre 5 est réalisé en deux demi-coques permet de mouler chaque demi-coques à plat, c'est-à-dire dans un moule dont le poinçon et la matrice sont déplacés l'un par rapport à l'autre perpendiculairement à l'axe XX' représenté à la figure 1. Ce positionnement des demi-coques 54 et 55 au cours de leur moulage permet d'obtenir une bonne compression et donc une bonne répartition de la résine polyester au cours du moulage alors que celle-ci est généralement visqueuse. La pression de moulage de la résine est comprise entre 70 et 120 bars, de préférence de l'ordre de 100 bars.

Entre la section tronconique 51 et la collerette 52, est disposée une partie cylindrique 56 à laquelle sont raccordées à la fois la section tronconique 51 et la collerette 52. Ainsi, la surface d'appui 53 est perpendiculaire à la partie principale du cadre 5 dans sa zone de raccordement avec celui-ci, ce qui évite la formation d'un angle aigu au voisinage de ce raccordement et l'emprisonnement de bulles d'air lors de la coulée de l'assise en béton 10.

Des nervures de rigidification 57 sont prévues sous la surface 53 et s'opposent à la déformation de la collerette 52 lorsque celle-ci subit un effort vertical dirigé vers le bas. Ces nervures permettent de reporter les efforts de la collerette 52 vers la partie cylindrique 56. La surface 53 a une forme d'anneau dont les dimensions peuvent être adaptées en fonction de la charge nominale à laquelle doit résister le dispositif de couronnement.

En revenant à la figure 1, on note que, lorsqu'un effort vertical F dirigé vers le bas est exercé sur la couvercle 6, la branche horizontale de la collerette supérieure en L 52, qui est située au-dessus de la surface 53, travaille en compression puisqu'elle subit d'une part la résultante de l'effort F transmise par le couvercle 6 et d'autre part par la force de réaction sensiblement verticale transmise par l'assise en béton 10. Ceci est particulièrement adapté à la résine polyester dont le comportement en compression est satisfaisant, y compris sous de fortes charges.

La figure 3 représente un second mode de réalisation d'un dispositif de couronnement conforme à l'invention. Dans cette figure, les éléments analogues à ceux du mode de réalisation des figures 1 et 2 portent des références identiques. Le dispositif de ce mode de réalisation diffère du précédent essentiellement en ce que le cadre 5 comprend une section tronconique 151 directement reliée à une collerette supérieure 152 et en ce que la surface d'appui 153 a une forme de tronc de cône ouvert vers le haut. Ainsi, la zone de raccordement entre la partie tronconique 151 et la surface d'appui 153 ne présente pas une forme susceptible d'emprisonner l'air lors de la coulée de l'assise 10 car les parties 151 et 153 du cadre 5 sont sensiblement perpendiculaires. De plus, la forme de la surface 153 permet de se dispenser de nervures de rigidification car la matière de la collerette 152 réalise elle-même cette rigidification.

Dans le troisième mode de réalisation de l'invention représenté aux figures 4 et 5, les éléments analogues à ceux du mode de réalisation des figures 1 et 2 portent des références identiques augmentées de 200. Ce mode de réalisation diffère du précédent en ce qu'une collerette supérieure 252 ménagée dans la partie supérieure du cadre 205 du dispositif présente une concavité tournée vers l'assise rigide 210, de sorte que la surface 253 d'appui de la collerette 252 sur l'assise 210 est située dans la partie supérieure du cadre 205. Comme précédemment, l'appui du cadre 205 sur l'assise 210 à proximité de la surface du sol permet d'éviter que cette assise ne sectionne les câbles ou conduits raccordés au coffret situé sous le dispositif de couronnement.

Sur la figure 4, l'assise 210 a été représenté comme s'étendant jusqu'à proximité immédiate du sol S. Il serait cependant possible d'arrêter l'assise 210 à une distance du sol permettant la mise en place d'une surface de finition telle que de l'asphalte. Dans ce cas, la surface 253 serait en appui sur l'assise 210 à travers à la surface d'asphalte.

Conformément à un aspect particulièrement avantageux de l'invention, le cadre 205 comprend dans ce cas une nervure radiale externe 262 apte à être logée dans l'assise 210 lors de la mise en place du dispositif de couronnement. Cette nervure radiale externe améliore encore l'ancrage du dispositif de couronnement par rapport à l'assise 210.

Le couvercle ou tampon 206 est en appui sur un joint 263 porté par une collerette interne 264 du cadre 205. On note 265 la surface d'appui du couvercle 206 sur la cadre 205. La nervure 262 est située en dessous de la surface 265, de sorte que, lorsqu'un effort F est exercé sur le couvercle 206, la zone comprise entre la surface 265 et la nervure 262 travaille en compression du fait de l'orientation de la force de réaction transmise par l'assise 210 à la nervure 262 et au cadre 205, cette force de réaction étant dirigée selon la ligne oblique joignant les points A et B sur la figure 4. Ceci est particulièrement adapté à un matériau tel que de la résine polyester.

Comme dans le cas du premier mode de réalisation, des nervures de rigidification 257 peuvent être disposées entre la collerette supérieure 252 et une partie supérieure 256 du cadre 205. Ces nervures sont facultatives. Ces nervures 257 permettent d'augmenter la résistance de la collerette 252 à l'effort d'enfoncement F qui résulterait dans l'agrandissement de l'angle d'ouverture de la collerette 252. En d'autres termes, les nervures 257 travaillent en extension.

Comme il apparaît plus clairement à la figure 5, le cadre 205 est formé de deux demi-coques 254 et 255. La demi-coque 254 présente au niveau de son arête de raccordement avec la demi-coque 255, un logement 274 de réception d'une languette 275 formée sur l'arête en regard de la demi-coque 255. On peut prévoir que cette structure est inversée sur le côté du dispositif de couronnement qui n'est pas visible à la figure 5, de sorte que les demi-coques 254 et 255 sont alors identiques, ce qui permet d'utiliser un unique moule et une unique référence pour les demi-coques 254 et 255.

Les arêtes des demi-coques 254 et 255 sont bordées respectivement par une nervure 254a ou 255a globalement perpendiculaire à la surface principale des demi-coques 254 et 255. Dans ces nervures peuvent être ménagés des perçages permettant le logement de moyens de fixation tels que des vis représentés par leur trait d'axe 276. Ainsi, l'assemblage des demi-coques 254 et 255 entre elles est assuré d'une part la coopération de forme de la languette 275 et du logement 274 et d'aure part par les vis représentées par les traits d'axe 276. Bien entendu, des rivets ou des moyens équivalents pourraient être utilisés à la place des vis précitées.

L'invention a été représentée avec un coffret 1 contenant un équipement 2, tel qu'un compteur, alimenté en fluide, mais elle s'applique aussi dans le cas d'un coffret contenant un ou plusieurs dispositifs électriques ou à gaz, tels que des dispositifs de sécurité ou de branchement.

## Revendications

1. Dispositif de couronnement pour coffret de branchement (1) enterré comprenant un cadre (5, 205) fixé dans le sol (S) et un couvercle (6, 206) mobile par rapport audit cadre, **caractérisé en ce que** ledit cadre (5, 205) est réalisé en matériau composite à base résine thermodurcissable chargée de fibres de renfort, ledit cadre (5, 205) étant constitué de deux demi-coques (54, 55, 254, 255) rigidement assemblées et comprenant chacune une section sensiblement tronconique (51, 151) et une collerette supérieure (52, 152, 252) en forme de L s'étendant radialement vers l'extérieur apte à définir une surface d'appui (53, 153, 253) sur une assise rigide (10, 210), ladite partie sensiblement tronconique s'étendant substantiellement en dessous de ladite assise rigide.

2. Dispositif de couronnement selon la revendication 1, **caractérisé en ce que** ledit cadre (5, 205) et/ou ledit couvercle (6, 206) sont réalisés en résine polyester chargée en fibres de verre.

3. Dispositif de couronnement selon les revendications 1 ou 2, **caractérisé en ce que** ladite collerette supérieure (52, 152) présente une concavité tournée vers ledit couvercle (6), ladite collerette étant apte à recevoir le bord périphérique dudit couvercle.

4. Dispositif de couronnement selon les revendications 1 ou 2, **caractérisé en ce que** ladite collerette supérieure (252) présente une concavité tournée vers ladite assise rigide (210).

5. Dispositif de couronnement selon la revendication 4, **caractérisé en ce qu'**il comprend une nervure radiale externe (262) d'immobilisation apte à être logée dans ladite assise rigide (210) lors de la mise en place dudit dispositif de couronnement.

6. Dispositif de couronnement selon la revendication 5, **caractérisé en ce que** ladite nervure radiale externe d'immobilisation (262) est disposée à un niveau inférieur à celui de la surface (265) d'appui dudit couvercle (206) sur ledit cadre (205).

7. Dispositif de couronnement selon d'une des revendications précédentes, **caractérisé en que** l'arête de raccordement desdites deux demi-coques (254, 255) entre elles présente un décrochement, une languette (275) d'une demi-coque pénètrant dans un logement (274) de l'autre demi-coque.

8. Dispositif de couronnement selon l'une des revendications précédentes, **caractérisé en ce que** ledit cadre (5, 205) comprend des nervures (57, 257) de rigidification de ladite collerette supérieure (52, 252) s'étendant entre la surface externe de ladite section sensiblement tronconique (51) ou d'une partie cylindrique (56, 256) dudit cadre, d'une part, et ladite surface d'appui (53, 253), d'autre part.

9. Dispositif de couronnement selon l'une des revendications précédentes, **caractérisé en ce que** ladite surface d'appui (53, 253), est sensiblement perpendiculaire à l'axe principal (XX') dudit dispositif et a une forme d'anneau.

10. Dispositif de couronnement selon l'une des revendications 1 à 6, **caractérisé en ce que** ladite surface d'appui (153) a une forme de tronc de cône ouvert vers le haut.

11. Dispositif de couronnement selon l'une des revendications 9 ou 10, **caractérisé en ce que** ladite surface d'appui (53, 153, 253) est sensiblement perpendiculaire à la partie principale (56, 151, 256) dudit cadre (5, 205) dans leur zone de raccordement.

## Patentansprüche

1. Aufsatzvorrichtung für einen erdverlegten Verzweigungskasten mit einem im Boden (S) festgelegten Rahmen (5, 205) und einem bezüglich des Rahmens beweglichen Deckel (6, 206), **dadurch gekennzeichnet, daß** der Rahmen (5, 205) aus einem Kompositmaterial auf Basis eines wärmeaushärtenden Kunststoffs, der mit Verstärkungsfasern beladen ist, hergestellt ist, wobei der Rahmen (5, 205) aus zwei Halbschalen (54, 55, 254, 255) besteht, die starr zusammengefügt sind und die jeweils einen im Wesentlichen kegelstumpfartigen Abschnitt (51, 154) und einen oben liegenden Kragen (52, 152, 252) in L-Form umfassen, der sich radial nach außen erstreckt und geeignet ist, eine Schutzfläche (53, 153, 253) auf einer steifen Schicht (10, 210) zu definieren, wobei der im Wesentlichen kegelstumpfartige Teil sich beträchtlich unter der steifen Schicht erstreckt.

2. Aufsatzvorrichtung nach Anspruch 1, **dadurch gekennzeichnet, daß** der Rahmen (5, 205) und/oder der Deckel (6, 206) aus Polyesterharz, beladen mit Glasfasern hergestellt sind.

3. Aufsatzvorrichtung nach Anspruch 1 oder Anspruch 2, **dadurch gekennzeichnet, daß** der oben liegende Kragen (52, 152) eine zum Deckel (6) gerichtete Austiefung aufweist, wobei der Kragen geeignet ist, den Umfangsrand des Deckels aufzunehmen.

4. Aufsatzvorrichtung nach Anspruch 1 oder Anspruch 2, **dadurch gekennzeichnet, daß** der oben liegende Kragen (252) eine zur steifen Schicht (210) gerichtete Austiefung aufweist.

5. Aufsatzvorrichtung nach Anspruch 4, **dadurch gekennzeichnet, daß** sie eine äußere radiale Festlegungsrippe (262) umfaßt, die geeignet ist, in der steifen Schicht (210) während der Instellungbringung der Aufsatzvorrichtung angeordnet zu werden.

6. Aufsatzvorrichtung nach Anspruch 5, **dadurch gekennzeichnet, daß** die äußere radiale Festlegungsrippe (262) auf einer unterhalb der Höhe der Stützfläche (265) des Deckels (206) auf dem Rahmen (205) liegenden Höhe angeordnet ist.

7. Aufsatzvorrichtung nach einem der vorhergehenden Ansprüche, **dadurch gekennzeichnet, daß** die Verbindungskante der zwei Halbschalen (254, 255) untereinander eine Seitenverschiebung aufweist, wobei eine Zunge (275) der einen Halbschale in eine Aufnehmung (274) der anderen Halbschale eingreift.

8. Aufsatzvorrichtung nach einem der vorhergehenden Ansprüche, **dadurch gekennzeichnet, daß** der Rahmen (5, 205) Versteifungsstege (57, 257) des oben liegenden Kragens (52, 252) umfaßt, die sich zwischen der äußeren Fläche des im Wesentlichen kegelstumpfartigen Abschnitts (51) oder eines zylindrischen Teils (56, 256) des Rahmens einerseits und der Stützfläche (53) 253) andererseits erstreckt.

9. Aufsatzvorrichtung nach einem der vorhergehenden Ansprüche, **dadurch gekennzeichnet, daß** die Stützfläche (53, 253) im Wesentlichen senkrecht zu der Hauptachse (XX') der Vorrichtung liegt und eine Ringform aufweist.

10. Aufsatzvorrichtung nach einem der Ansprüche 1 bis 6, **dadurch gekennzeichnet, daß** die Stützfläche (153) eine nach oben offene Kegelstumpfform aufweist.

11. Aufsatzvorrichtung nach einem der Ansprüche 9 oder 10, **dadurch gekennzeichnet, daß** die Stützfläche im Wesentlichen senkrecht zum Hauptteil (56, 151, 256) des Rahmens (5, 205) in ihrer Verbindungszone liegt.

## Claims

1. Covering device for an underground connection box (1) comprising a surround (5, 205) fixed into the ground (S) and a cover (6, 206) which can move with respect to the said surround, **characterized in that** the said surround (5, 205) is made of a material based on a fibre-reinforced thermosetting resin, the said surround (5, 205) consisting of two rigidly assembled half-shells (54, 55, 254, 255) each comprising a roughly frustoconical section (51, 151) and an L-shaped upper rim (52, 152, 252) extending radially outwards and capable of defining a surface (53, 153, 253) for bearing on a rigid footing (10, 210), the said substantially frustoconical part extending substantially below the said rigid footing.

2. Covering device according to Claim 1, **characterized in that** the said surround (5, 205) and/or the said cover (6, 206) are made of glass-fibre reinforced polyester resin.

3. Covering device according to Claim 1 or 2, **characterized in that** the said upper rim (52, 152) has a concave region facing towards the said cover (6), the said rim being capable of accommodating the peripheral edge of the said cover.

4. Covering device according to Claim 1 or 2, **characterized in that** the said upper rim (252) has a concave region facing towards the said rigid footing (210).

5. Covering device according to Claim 4, **characterized in that** it comprises an immobilizing external radial rib (262) capable of being lodged in the said rigid footing (210) when the said covering device is set in place.

6. Covering device according to Claim 5, **characterized in that** the said immobilizing external radial rib (262) is located at a lower level than that of the surface (265) via which the said cover (206) bears on the said surround (205).

7. Covering device according to one of the preceding claims, **characterized in that** the edge along which the said two half-shells (254, 255) are joined together has a discontinuity, a tab (275) of one half-shell entering a housing (274) of the other half-shell.

8. Covering device according to one of the preceding claims, **characterized in that** the said surround (5, 205) has ribs (57, 257) for stiffening the said upper rim (52, 252), extending between the external surface of the said roughly frustoconical section (51) or of a cylindrical part (56, 256) of the said surround, on the one hand, and the said bearing surface (53, 253) on the other hand.

9. Covering device according to one of the preceding claims, **characterized in that** the said bearing surface (53, 253) is substantially perpendicular to the main axis (XX') of the said device and is in the shape of a ring.

10. Covering device according to one of Claims 1 to 6, **characterized in that** the said bearing surface (153) is in the shape of a cone frustum open at the top.

11. Covering device according to one of Claims 9 and 10, **characterized in that** the said bearing surface (53, 153, 253) is substantially perpendicular to the main part (56, 151, 256) of the said surround (5, 205) in the region where they meet.
